# FASCICULE DE BREVET EUROPEEN

(11) **EP 0 181 260 B1**
(45) Date de publication et mention de la délivrance du brevet: **08.01.1992**
(21) Numéro de dépôt: 85402115.1
(22) Date de dépôt: 05.11.1985
(51) Int. Cl.: E06B 9/17, E06B 3/92

(54) **Dispositif de fixation et de protection de élément moteur des portes accordéon**
Befestigungs- und Schützvorrichtung des Antriebs von Falttüren
Mounting and protecting device for the operating means of folding doors

(30) Priorité: 05.11.1984 FR 8416800
(43) Date de publication de la demande: 14.05.1986
(73) Titulaire: NERGECO S.A., 43220 Dunières (FR)
(72) Inventeur: Kraeutler, Bernard, F-43220 Dunieres (FR)
(74) Mandataire: Pinguet, André

(56) Documents cités:
- CH-A- 454 416
- DE-A- 3 032 003
- DE-A- 3 203 755
- FR-A- 1 577 413
- FR-A- 2 328 098
- FR-A- 2 410 117
- FR-A- 2 539 181
- US-A- 2 254 150
- US-A- 3 487 875

## Description

La presente invention a pour objet un dispositif de fixation et de protection de l'élément moteur des portes accordéon. Par élément moteur on entend le moteur, les moyens de commande du moteur, l'arbre d'enroulement des sangles, l'élément de fin de course, l'armoire electrique, etc
Grâce à leur conception les portes accordéon peuvent avoir une surface importante et conviennent parfaitement aux installations industrielles, entrepôts, hangards, etc.

Selon un mode de realisation connu entre autres par les brevets français 2 410 117 et 2 539 181, une porte accordéon comporte un rideau souple rigidifié à intervalles réguliers par des barres d'armature horizontales ou une série de panneaux horizontaux articulés ; des sangles de levage fixees a une extremite a la barre d'armature inférieure du rideau souple ou à la base du panneau inférieur et à l'autre extrémité à un arbre d'enroulement dont la rotation est commandée par un moteur. Les sangles de levage passent de préférence dans des guides disposés sur certaines des barres d'armature, ou sur certaines des articulations reliant deux panneaux consécutifs. La base du panneau inférieur dans le cas d'une porte accordéon à panneaux, ou certaines des barres d'armature dont la barre inférieure dans le cas d'une porte accordéon à rideau souple, comporte un galet a chacune de leurs extremites qui coulisse dans un guide latéral pratiqué dans les montants de la porte.

Selon un mode de réalisation usuel, l'arbre d'enroulement des sangles, qui surplombe la porte, pivote dans des paliers fixés à l'intérieur d'une poutre métallique profilee en U, - la base du U etant horizontale et placée vers le haut -, qui forme linteau. Le moteur provoquant la rotation de l'arbre d'enroulement des sangles est fixé le long d'un des montants de la porte à proximité du sommet de la porte. Son arbre est perpendiculaire a l'arbre d'enroulement des sangles et les deux arbres sont rendus solidaires par un renvoi d'angle comportant éventuellement une démultiplication.

Ce mode de réalisation usuel présente quelques inconvénients. D'une part, sur le plan de la securite, la disposition de la poutre profilee en U, - la base du U étant horizontale et placée vers le haut -, n'est pas pleinement satisfaisante : dans les installations industrielles il arrive fréquemment qu'une porte de ce type soit ouverte et fermée quelques centaines de fois par jour, ce qui entraine necessairement a la longue le jeu ou la rupture de certaines pièces situées dans cette poutre, le desserrage d' écrous, etc. Il peut arriver que certaines de ces pièces, de ces écrous, se désolidarisent de leur support et tombent, ce qui est susceptible de provoquer des accidents.

D'autre part, la disposition du moteur le long d'un montant de la porte n'en rend pas l'entretien ni, le cas échéant, la réparation faciles. On est souvent obligé de le déposer à terre pour effectuer ces travaux de maintenance et de remise en état.

A ces deux inconvénients, il faut ajouter que, lorsque les portes accordéon sont installées dans des régions de climat rigoureux, rien n'est prévu pour protéger l'élément moteur contre les actions de la condensation et du gel : le gel de l'eau de condensation peut notamment bloquer certaines transmissions mécaniques, ce qui rend la porte inutilisable.

Un ensemble de porte accordéon selon le préambule de la revendication 1 est déja mis à la disposition du public.

La présente invention a pour objet de remédier à ces inconvénients. Elle consiste en un dispositif de fixation et de protection de l'élément moteur des portes accordéon.

L'invention a pour objet un ensemble de porte accordéon, de type industriel pour hangar, entrepot, etc comportant un portique formé de deux montants latéraux verticaux réunis à leurs extrémités supérieures par une traverse horizontale constituée par une poutre métallique en U pour encadrer un rideau souple avec des barres d'armature horizontales disposées à intervalles réguliers, des sangles de levage fixées à la barre inférieure, un élément moteur comprenant un arbre d'enroulement des sangles, Un moteur électrique d'actionnement et des organes electriques de commande du moteur, ledit élément moteur etant contenu dans ladite poutre métallique en U, caractérisé en ce que la poutre horizontale en U ouvre sur une face autre que la face inférieure et reçoit un couvercle amovible.

D'autres caractéristiques et avantages de la présente invention apparaîtront mieux à la lecture de la description suivante faite en référence aux dessins annexés sur lesquels :
La figure 1 représente le schéma de l'élément moteur d'une porte accordéon, sans son support ;
La figure 2 représente une vue en perspective schématique de l'élément moteur d'une porte accordéon installé dans un coffre de protection situé au-dessus des montants de la porte, selon un mode de réalisation de l'invention ;
La figure 3 représente une vue en perspective schématiqsue de l'élément moteur d'une porte accordéon installé dans un coffre de protection situé au-dessus des montants de la porte, selon un autre mode de réalisation de l'invention ;
La figure 4 représente une vue en perspective schématique partielle de l'élément moteur d'une porte accordéon installé dans un coffre de protection situé contre les montants de la porte, selon encore un autre mode de réalisation de l'invention.

Sur la figure 1 est représenté schématiquement l'élément moteur d'une porte accordéon, sans son support. Cet élément moteur comporte un motoréducteur 1, un arbre d'enroulement des sangles 2 pivotant dans des paliers 3, un ensemble de fin de course 4. Le motoréducteur 1, dont l'axe est parallèle à l'arbre d'enroulement des sangles 2, entraîne ce dernier par l'intermédiaire d'une chaîne de transmission 5. L'ensemble de fin de course 4, qui commande l'arrêt du moteur lorsque la porte arrive à son point d'ouverture maximale ou à son point de fermeture totale, comporte une vis 6 parallèle à l'arbre d'enroulement des sangles 2 et dont la rotation est commandée par celle dudit arbre au moyen d'une chaîne de transmission 7 ; un curseur 8 de commande des contacts de fin de course haut et bas, mobile sur la vis 6 et se déplaçant vers la droite ou vers la gauche selon le sens de rotation de l'arbre d'enroulement des sangles 2 ; deux contacts de fin de course haut et bas 9 et 10, coupant l'alimentation du motoréducteur 1 lorsque le curseur 8 fait pression sur eux ; une armoire électrique 18.

La figure 2 représente une vue en perspective schématique de l'élément moteur d'une porte accordéon décrit ci-dessus, fixé à l'intérieur d'une poutre métallique profilée en U 11, la base du U étant horizontale et orientée vers le bas. On reconnaît le motoréducteur 1, l'arbre d'enroulement des sangles 2 et les paliers 3 qui le supportent, l'élément de fin de course 4, les chaînes de transmission 5 et 7. La poutre 11 repose à chacune de ses extrémités sur les montants 12 et 13 de la porte. Elle comporte dans sa partie horizontale, un certain nombre d'ouvertures rectangulaires 14 parallèles à son axe, destinées au passage des sangles de levage 15. A l'intérieur de la poutre, ces ouvertures rectangulaires sont entourées d'un rebord 17, destiné à arrêter la chute de pièces ou de fragments de pièces éventuels. La poutre peut être tapissée intérieurement d'un matériau isolant 16. Elle reçoit un couvercle amovible non représenté ici, également tapissé de matériau isolant. Ses deux extrémités sont obturées. On peut placer dans le volume parallélépipèdique isolé ainsi défini une résistance chauffante, de préférence avec une commande à thermostat.

La figure 3 représente une vue en perspective schématique de l'élément moteur d'une porte accordéon décrit sur la figure 1 fixé à l'intérieur d'une poutre métallique profilé en U 11, la base du U étant verticale. Dans cette seconde disposition de la poutre, deux variantes sont possibles en ce qui concerne le passage des sangles. Ou bien on reprend la solution adoptée sur l'installation décrite figure 2 en pratiquant des ouvertures rectangulaires dans la partie horizontale de la poutre orientée vers le bas, ou bien, - c'est le cas représenté sur la figure 3 -, on dispose les paliers 3 de l'arbre d'enroulement des sangles 2 de telle façon que les sangles 15 passent tangentiellement au bord de la partie horizontale de la poutre orientée vers le bas. La disposition des divers organes de l'élément moteur dans la poutre est la même que précédemment. La poutre peut être également tapissée d'un matériau isolant 16, elle reçoit un capot amovible vertical (non représenté sur la figure 3) tapissé de matériau isolant, et est obturée à ses deux extrémités.

La figure 4 représente une vue en perspective schématique et partielle de l'élément moteur d'une porte accordéon placé à l'intérieur d'une poutre métallique profilée en U 11 (la base du U étant verticale), laquelle ne repose pas sur les montants 12, 13 de la porte comme dans les modes de réalisation décrits sur les figures 2 et 3, mais est fixée contre lesdits montants, à leur extrémité supérieure. Dans ce mode de réalisation, les sangles 15 sont horizontales sur une partie de leur longueur et traversent la partie verticale du profilé en U 11 par des ouvertures rectangulaires 14. Le renvoi qui permet la transmission du mouvement de translation des sangles 15 du plan horizontal au plan vertical est assuré par des rouleaux 19 - horizontaux, parallèles à l'arbre d'enroulement 2 et tournant librement autour de leur axe longitudinal -, sur lesquels passent lesdites sangles. Les rouleaux 19 sont logés dans les échancrures 20 d'une plaque 21 verticale dans laquelle les extrémités de l'axe de chacun d'eux sont maintenues. La plaque 21 est fixée à un plateau 22 horizontal dont les extrémités reposent sur les montants 12, 13 . Avantageusement, on prévoit une fixation permettant de régler à volonté la position de la plaque 21 par une translation de direction perpendiculaire à l'arbre d'enroulement 2 : le plateau 22 peut par exemple, comme cela est représenté sur la figure 4, comporter des fentes 23 transversales destinées à coopérer avec des boulons 24 soudés à des pattes 25 de la plaque 21. La plaque 21 est alors assujettie au plateau 22 par des écrous 26. L'intérêt de cette disposition est qu'on peut, en déplaçant le plaque 21, modifier la position du rideau souple et le décaler à l'intérieur des montants 12, 13 vers l'avant ou vers l'arrière, notamment pour assurer une meilleure étanchéité selon que le rideau est soumis à une pression dominante venant de l'intérieur ou de l'extérieur.

La position de l'élément moteur dans la poutre 11 ainsi que l'habillement de ladite poutre sont les mêmes que ceux qui ont été décrits à propos des modes de réalisation représentés sur les figures 2 et 3 : la poutre 11 peut être tapissée d'un matériau isolant 16, elle reçoit un capot amovible vertical (non représenté sur la figure) tapissé lui-même de matériau isolant et est obturée à ses deux extrémités.

L'intérêt du dispositif de fixation et de protection d'une porte accordéon décrit ci-dessus est multiple.

Grâce à ce dispositif, en effet :
- les risques de chute d'une partie quelconque de l'un des organes de l'élément moteur sont totalement supprimés.
- l'ensemble fin de course 4 est à l'abri des disfonctionnements ou dérèglements accidentels du type de ceux qui adviennent lorsqu'une partie de l'élément moteur n'est pas abritée.
- l'entretien et les réparations éventuelles du motoréducteur ou d'un autre organe de l'élément moteur peuvent se faire sans dépose dudit organe. En outre tous les organes de l'élément moteur deviennent facilement accessibles.
- la possibilité de fermer la poutre et de calfeutrer l'espace parallélépipèdique ainsi défini protège l'élément moteur contre les poussières, et éventuellement, moyennant l'installation d'une résistance chauffante, contre les risques de blocage dus au gel de la condensation dans les régions de climat rigoureux.
- l'industrialisation des portes accordéon est grandement facilitée car il devient possible de constituer et de stocker des sous ensembles de l'élément moteur, lesquels pourront être fixés très rapidement, à date ultérieure, dans des poutres coupées à la longueur, selon les commandes.

## Revendications

1. Ensemble de porte accordéon, du type industriel pour hangar, entrepot, etc, comportant un portique formé de deux montants lateraux verticaux (12, 13) réunis à leurs extrémités superieures par une traverse horizontale (11) constituée par une poutre metallique en U pour encadrer un rideau souple avec des barres d'armature horizontales disposées à intervalles réguliers, des sangles de levage (15) fixées à la barre inférieure, un élément moteur comprenant un arbre (2) d'enroulement des sangles, un moteur electrique (1) d'actionnement et des organes electriques (4, 18) de commande du moteur, ledit élément moteur etant contenu dans ladite poutre métallique en U, caractérisé en ce que la poutre horizontale (11) en U ouvre sur une face autre que la face inférieure et reçoit un couvercle amövible.

2. Ensemble de porte accordéon selon la revendication 1, caractérisé en ce que l'âme de la traverse horizontale (11) est disposée contre les montants Iatéraux (12, 13) et comporte des ouvertures (14) pour laisser passer des sangles, lesquelles passent sur des rouleaux de renvoi horizontaux (19) disposés dans le plan vertical du rideau parallèles à l'arbre d'enroulement pour transmettre le mouvement des sangles (15) du plan horizontal au plan vertical.

3. Ensemble selon la revendication 2, caractérisé en ce que les rouleaux (19) sont translatables parallèlement à l'arbre d'enroulement (2) des sangles.

4. Ensemble selon la revendication 3, caractérisé en ce que les rouleaux (19) sont maintenus par une plaque (21) verticale assujettie à un plateau (22) horizontal comportant des fentes (23) transversales pour coorpérer avec des moyens de fixation (24, 25) de ladite plaque.

5. Ensemble selon une des revendications précédentes, caractérisé en ce que la poutre métallique en U comporte une isolation thermique

6. Ensemble selon une des revendications précédentes caractérisé en ce que la poutre métallique en U comporte des moyens de chauffage avec éventuellement un thermostat.

## Claims

1. An industrial, concertina type door assembly for a shed, a warehouse, etc., comprising a portico constituted by two vertical lateral risers (12, 13) interconnected at their upper ends by a horizontal cross bar (11) which is constituted by a metal channel-section beam, said portico being designed for framing a flexible curtain having horizontal reinforcing bars at regular intervals, door-lifting belts (15) which are fixed to the lower bar, drive means comprising a belt-winding shaft (2), an actuating electric motor (1) and electric devices (4, 18) for controlling the motor, said drive means being contained in said metal channel section beam, characterized in that the horizontal channel-section beam (11) opens along one of its faces other than its bottom face and receives a removable cover.

2. A concertina type door assembly according to claim 1, characterized in that the web of the horizontal cross bar (11) is disposed against the lateral risers (12, 13) and comprises openings (14) for passing belts, and said belts pass over horizontal deflecting rolls (19) which are disposed in the vertical plane of the curtain and which extend parallel to the winding shaft for transmitting the motion of the belts from the horizontal plane to the vertical plane.

3. An assembly according to claim 3, characterized in that the rolls (19) are displaceable parallel to the belt-winding shaft (2).

4. An assembly according to claim 3, characterized in that the rolls (19) are held by a vertical plate (21) which is fixed to a horizontal plate (22) including transverse slots (23) for co-operating with fixing means (24, 25) of said vertical plate.

5. An assembly according to any one of the preceding claims, characterized in that the metal channel-section beam includes thermal insulation.

6. An assembly according to any one of the preceding claims, characterized in that the metal channel-section beam includes heating means, optionnaly under thermostatic control.

## Patentansprüche

1. Falttür-Einheit von der industriellen Art für Schuppen, Lager usw., die ein Balkengerüst, bestehend aus zwei seitlichen senkrechten Türpfosten (12, 13), die an ihren oberen Enden durch einen von einem U-förmigen Metallbalken gebildeten waagrechten Querbalken (11) verbunden sind, zur Einfassung eines biegsamen Vorhangs mit in regelmäßigen Abständen angeordneten waagrechten Verstärkungsstangen, Hebegurte (15), die an der unteren Stange befestigt sind, ein Motorelement mit einer Welle (2) zum Aufrollen der Gurte, einen elektrischer Betätigungsmotor (1) und elektrische Organe (4, 18) zur Steuerung des Motors aufweist, wobei das Motorelement sich in diesem U-förmigen Metallbalken befindet, dadurch gekennzeichnet, daß dieser waagrechte U-förmige Balken (11) sich auf einer anderen Seite als der Unterseite öffnet und einen entfernbaren Deckel aufnimmt.

2. Falttür-Einheit nach Anspruch 1, dadurch gekennzeichnet, daß der Boden des waagrechten Balken (11) gegen die Seitenpfosten (12, 13) angeordnet ist und Öffnungen aufweist, um Gurte durchzulassen, die über waagrechte Rückführrollen (19) laufen, und die in der senkrechten Ebene des Vorhangs parallel zur Aufrollwelle angeordnet sind, um die Bewegung der Gurte (15) von der waagrechten Ebene zur senkrechten Ebene zu übertragen.

3. Einheit nach Anspruch 2, dadurch gekennzeichnet, daß die Rollen (19) parallel zur Aufrollwelle (2) der Gurte verschiebbar sind.

4. Einheit nach Anspruch 3, dadurch gekennzeichnet, daß die Rollen (19) von einer senkrechten Leiste (21) gehalten werden, die an einer waagrechten Platte (22) befestigt ist, welche Querschlitze (23) aufweist, um mit Befestigungsmitteln (24, 25) für diese Leiste zusammenzuwirken.

5. Einheit nach einem der vorhergehenden Ansprüche, dadurch gekennzeichnet, daß der U-förmige Metallbalken eine Wärmeisolierung aufweist.

6. Einheit nach einem der vorhergehenden Ansprüche, dadurch gekennzeichnet, daß der U-förmige Balken Heizmittel, eventuell mit einem Thermostat, aufweist.
